# EUROPÄISCHE PATENTSCHRIFT

(11) **EP 1 043 060 B1**
(45) Veröffentlichungstag und Bekanntmachung des Hinweises auf die Patenterteilung: **03.03.2004**
(21) Anmeldenummer: 00106281.9
(22) Anmeldetag: 23.03.2000
(51) Int. Cl.: B01F 3/12

(54) **Kompaktanlage zum Nassklassieren von pulverförmigen Substanzen**
Compact installation for wet classifying of powdery substances
Installation compacte pour la classification humide de substances en poudre

(30) Priorität: 27.03.1999 DE 19914087
(43) Veröffentlichungstag der Anmeldung: 11.10.2000
(73) Patentinhaber: Krettek, Guntram, 41749 Viersen (DE)
(72) Erfinder: Krettek, Guntram, 41749 Viersen (DE)
(74) Vertreter: Patentanwälte Hauck, Graalfs, Wehnert, Döring, Siemons, Schildberg

(56) Entgegenhaltungen:
- DE-A- 4 132 066
- DE-U- 9 105 601
- US-A- 3 852 191
- US-A- 4 764 019

## Beschreibung

Die vorliegende Erfindung betrifft eine Anlage zum Naßklassieren von pulverförmigen Substanzen mit den Merkmalen des Oberbegriffs von Patentanspruch 1.

Naßklassiereinrichtungen in der Form einer Zentrifuge mit einem stationären Außengehäuse, einer im Außengehäuse angeordneten Schleudertrommel, einer Welle zum Rotierenlassen der Schleudertrommel, einer Reinigungsvorrichtung und entsprechenden Zu- und Abführeinrichtungen sind bekannt. Sie finden beispielsweise zur Abtrennung des Grobanteils von Pulvern, wie Titandioxid, Verwendung. Heutzutage finden immer mehr ultrafeine Materialien mit einer Partikelgröße zwischen 0,1-5 µm Verwendung. Derartige Partikelgrößen können zwar durch Feinmahlen von Rohsubstanzen erzielt werden, jedoch ist dies mit relativ hohen Betriebskosten verbunden, da hierzu sehr viel Energie verbraucht wird und Kühlsysteme benötigt werden. Darüber hinaus ist eine relativ starke Kontamination der Substanz vorhanden, und es wird ein großer Anteil von Partikeln mit Untergröße erzeugt. Solche Probleme treten bei Klassierzentrifugen nicht auf. Hierbei wird der Feststoff (Pulver) mit einer Flüssigkeit (üblicherweise Wasser) in einem Vormischtank vermischt, um eine Suspension zu erhalten. Die Suspension wird, falls erforderlich, in einem nachfolgenden Verdünnungstank verdünnt und dann in die als Zentrifuge ausgebildete Naßklassiereinrichtung eingeführt. Innerhalb der rotierenden Schleudertrommel werden die schwereren und gröberen Partikel schneller als die leichteren und feineren der Suspension radial nach außen gegen die Trommelwand geführt, wo sie sich als Sediment absetzen. Das Sediment wird in Reinigungsphasen der Naßklassiereinrichtung von der Trommelwand gelöst, wobei hierzu, je nach Ausführungsform, Reinigungsflüssigkeiten, mechanische Reinigungseinrichtungen, wie Messer etc., eingesetzt werden. Das in der Reinigungsflüssigkeit redispergierte Sediment wird schließlich aus der Schleudertrommel abgeführt und beispielsweise einer getrennt angeordneten Kugelmühle zugeführt, in der der Grobanteil der redispergierten Suspension gemahlen wird. Die aufbereitete Suspension kann dann erneut in das System eingeführt werden, beispielsweise dem Vormischtank zugeführt werden.

Die klassierte Suspension wird während dem Klassiervorgang kontinuierlich von der Naßklassiereinrichtung abgezogen und der weiteren Verwendung zugeführt.

Eine solche Naßklassieranlage benötigt somit einen Vormischtank (Dispergiereinheit) zum Herstellen der zu klassierenden Suspension, die eigentliche Klassiereinheit (Zentrifuge) und einen Speicherbehälter zur Aufnahme der klassierten Suspension, wobei diese Teile über entsprechende Zu- und Ableitungen miteinander verbunden sind.

Aus der US-A-3 852 191 ist eine Anlage zum Naßklassieren von pulverförmigen Substanzen mit den Merkmalen des Oberbegriffes des Patentanspruches 1 bekannt. Der Ansatzbehälter nimmt bei dieser bekannten Anlage ein Gemisch aus Dispergierflüssigkeit und pulverförmigen Substanzen auf, das einer Dispergiereinheit zugeführt wird. Die in der Dispergiereinheit hergestellte Dispersion wird einem Filter zugeführt. Das durch Filtrieren erzeugte Filtrat gelangt über eine Pumpe in einen Speicherbehälter und steht dort als Suspension zur Weiterverwendung zur Verfügung. Der vom Filter kommende Grobanteil wird in den Ansatzbehälter zurückgeführt. Bei dieser bekannten Anlage bilden daher die Dispergiereinheit und die Klassiereinheit (Filtereinheit) getrennte Einheiten.

Der vorliegenden Erfindung liegt die Aufgabe zugrunde, eine Anlage zum Naßklassieren der angegebenen Art zu schaffen, die sich durch einen besonders kompakten Aufbau auszeichnet.

Diese Aufgabe wird erfindungsgemäß bei einer Anlage zum Naßklassieren von pulverförmigen Substanzen der angegebenen Art durch die kennzeichnenden Merkmale des Patentanspruches 1 gelöst.

Die erfindungsgemäß ausgebildete Anlage zeichnet sich dadurch aus, daß sie besonders kompakt ausgebildet ist, d.h. besonders wenig Teile umfaßt. Dies beruht darauf, daß die Klassiereinheit (Zentrifuge) gleichzeitig als Dispergiereinheit verwendet wird. Eine getrennte Dispergiereinheit (Vormischbehälter) wie beim Stand der Technik entfällt somit. Ein Ansatzbehälter dient sowohl zur Aufnahme der Flüssigkeit zum Dispergieren als auch zur Aufnahme der durch Dispergieren hergestellten, zu klassierenden Suspension. Die klassierte Suspension wird von der Dispergierund Klassiereinheit in einen Speicherbehälter zur weiteren Verwendung geführt.

Die Anlage funktioniert derart, daß anfangs mit der Beschickungseinheit die Feststoffpartikel aufweisende Substanz, insbesondere pulverförmige Substanz, und aus dem Ansatzbehälter die Dispergierflüssigkeit in die Dispergierund Klassiereinheit eingeführt werden. In dieser Dispergierphase befindet sich die Dispergiervorrichtung in Tätigkeit. Nach Beendigung der Dispergierphase, während der die Schleudertrommel im allgemeinen mit einer relativ niedrigen Drehzahl läuft, erfolgt die Klassierphase, bei der die Schleudertrommel mit der erhöhten Klassierdrehzahl läuft. Hierbei sammelt sich der Grobanteil bzw. das Grobagglomerat in den Feststoff-Fangräumen der Schleudertrommel, und die fertige, d.h. klassierte Suspension verläßt die Trommel gebrauchsfertig und wird in den Speicherbehälter für die klassierte Suspension eingeführt und dort gespeichert. In der nachfolgenden Reinigungsphase der Dispergier- und Klassiereinheit, die beispielsweise beginnt, wenn 50 Vol.-% der Feststoff-Fangräume mit Grobagglomeraten gefüllt sind, erfolgt eine Redispergierung, gemäß der das Sediment aus den Fangräumen gelöst und wieder in Flüssigkeit dispergiert wird, die als Reinigungsflüssigkeit normalerweise zugegeben wird. Das Lösen des Sedimentes erfolgt dabei vorzugsweise über die vorgesehene Dispergiervorrichtung, die in der Reinigungsphase als mechanische Ablösevorrichtung für den Sedimentkuchen, beispielsweise in der Form von Dispergiermessern, wirkt. In dieser Reinigungsphase wird so lange gearbeitet, bis die Feststoff-Fangräume gereinigt sind und die Dispergiermesser in der Nähe der Trommelwandung stehen. Das aufgelöste Sediment (redispergierte Suspension) verläßt die Dispergier- und Klassiereinheit als pumpfähige Suspension und kann nach entsprechender Aufbereitung (Mahlen des Grobanteils) wieder in das System eingeführt werden.

Vorzugsweise ermöglicht das Zu- und Abführsystem zwischen Ansatzbehälter und Dispergier- und Klassiereinheit eine Führung der Dispergierflüssigkeit und der zu klassierenden Suspension im Kreislauf. Diese Ausführungsform ermöglicht, daß in der Dispergierphase während der Beschickung der Dispergier- und Klassiereinrichtung mit der pulverförmigen Substanz die Dispergierflüssigkeit zwischen Ansatzbehälter und Dispergier- und Klassiereinheit im Kreislauf geführt wird und auch nach Beendigung der Beschickung mit der pulverförmigen Substanz über einen gewissen Zeitraum eine Umwälzung durchgeführt wird. Nach Beendigung der Dispergierphase, wenn eine gewünschte Suspension (Slurry) vorliegt, kann ebenfalls die zu klassierende Suspension zwischen Ansatzbehälter und Dispergier- und Klassiereinheit im Kreislauf gefahren werden. Zur Umwälzung sind geeignete Pumpeinrichtungen vorgesehen.

Um feststellen zu können, ob die klassierte Suspension den gewünschten Klassierungsgrad erreicht hat, weist die Anlage zweckmäßigerweise einen in das Abführsystem für die klassierte Suspension eingeschalteten. Überwachungsfilter auf. Die während des Klassierens als Zentrifugalpumpe arbeitende Dispergier- und Klassiereinheit fördert die klassierte Suspension unter Druck durch den Überwachungsfilter, wobei die klassierte und gefilterte Suspension im Speichertank gelagert wird. Im Speichertank selbst wird die gelagerte Suspension zweckmäßigerweise mit Hilfe einer Rührvorrichtung in Bewegung gehalten.

Wie bereits erwähnt, wird in der Reinigungsphase der Sedimentkuchen (abgetrennte Grobanteil) aus den Feststoff-Fangräumen gelöst und durch Reinigungsflüssigkeitszufuhr wieder in eine pumpfähige Suspension überführt, die in einem geeigneten Speichertank aufgefangen wird. Die Anlage weist vorzugsweise eine Mahleinheit für den abgetrennten Grobanteil auf, in die das redispergierte Sediment eingeführt wird. Die Mahleinheit kann als separate Mahleinheit oder als in die Dispergier- und Klassiereinheit integrierte Mahleinheit ausgebildet sein. Es kann sich hierbei beispielsweise um eine Kugelmühle handeln. In ihr wird der abgetrennte Grobanteil auf die gewünschte Feinheit gemahlen. Die so erzeugte Feinsuspension kann wieder dem Ansatzbehälter zugeführt und beim nächsten Neuansatz wieder verwendet werden.

Die Beschickungseinheit weist zweckmäßigerweise einen mittels Hebezeug bedienbaren Big-Bag auf. Dieser Big-Bag nimmt das zu klassierende pulverförmige Material auf. Er wird beim Beschicken mittels Hebezeug in die Entleerungsposition gebracht, abgesetzt und an eine Dosiervorrichtung angeschlossen. Die Dosiervorrichtung wird dann gestartet, so daß die Entleerung des Big-Bags vollautomatisch erfolgt und die pulverförmige Substanz, beispielsweise feinpulvriges Titandioxid, kontinuierlich dem Prozeß zugeführt wird.

In Weiterbildung der Erfindung weist die Anlage eine Prüfeinheit für die Qualität der zu klassierenden und/oder klassierten Suspension auf. Dies hat den Vorteil, daß direkt innerhalb der Anlage geprüft werden kann, ob die Suspension die entsprechende Qualität besitzt. Hierzu müssen keine umständlichen Labormessungen durchgeführt werden. So kann beispielsweise mit Hilfe der Prüfeinheit, so lange die durch Dispergieren erzeugte Suspension oder aber auch die klassierte Suspension im Kreislauf gefahren wird, stichprobenhaft untersucht werden, ob die Suspensionen den entsprechenden Qualitätsgrad besitzen. Beispielsweise kann beim Dispergieren ein Grobfiltertest durchgeführt werden, während in bezug auf die klassierte Suspension ein Feinfiltertest durchgeführt werden kann.

In manchen Fällen kann die Anlage auch einen Zwischenbehälter zur Lagerung der klassierten Suspension vor dem Speicherbehälter aufweisen.

Besondere Vorteile in bezug auf eine kompakte Ausbildung werden mit einer Anlage erreicht, bei der die Dispergierund Klassiereinheit, die Beschickungseinheit, die Mahleinheit, der Überwachungsfilter und die Prüfeinheit in einem gemeinsamen Gehäuse untergebracht sind. Es wird auf diese Weise eine kompakte Einheit mit integrierten Bestandteilen erreicht, wobei zusätzlich lediglich noch der Ansatzbehälter und der Speicherbehälter - abgesehen von den üblichen Rohrleitungen, Pumpeinrichtungen, Ventilen, Instrumenten etc. - vorgesehen sein müssen. Die Anlage ist sehr gut für eine automatische Überwachung geeignet.

Wie vorstehend beschrieben, ist die erfindungsgemäße Anlage so ausgelegt, daß hiermit sowohl dispergiert als auch klassiert werden kann. Die in der Dispergier- und Klassiereinheit vorgesehene Dispergiervorrichtung ist vorzugsweise so ausgebildet, daß sie gleichzeitig als mechanische Reinigungseinrichtung in der Reinigungsphase verwendet werden kann. Dies schließt jedoch nicht aus, daß beide Vorrichtungen voneinander getrennt sein und beispielsweise in der jeweiligen Phase in die Einheit eingefahren und nach Beendigung dieser Phase aus der Einheit herausgefahren werden können.

Generell schließt die Erfindung nicht aus, daß die hier beschriebene Anlage ausschließlich zum Klassieren verwendet wird, wobei im Ansatzbehälter bereits eine entsprechende zu klassierende Suspension vorliegt oder dort erzeugt wird. In diesem Fall arbeitet die Dispergier- und Klassiereinheit als reine Klassierzentrifuge, und die Dispergiervorrichtung arbeitet als reine mechanische Reinigungsvorrichtung.

Sinn und Zweck der Anlage ist es jedoch, den Dispergiervorgang und den Klassiervorgang in einer einzigen kompakten Einheit durchzuführen, um die Anzahl der erforderlichen Bestandteile zu reduzieren und eine besonders kompakte Bauweise der Einheit zu ermöglichen. Diesbezüglich können natürlich auch zusätzliche Einrichtungen innerhalb des gemeinsamen Gehäuses untergebracht sein, beispielsweise der Speichertank für die den Grobanteil enthaltende Suspension, der Antrieb für die Dispergier- und Klassiereinheit, die Dosiervorrichtung etc.

Die Erfindung wird nachfolgend anhand eines Ausführungsbeispieles in Verbindung mit der Zeichnung erläutert. Die einzige Figur zeigt eine schematische Darstellung des Aufbaus einer Anlage zum Naßklassieren von pulverförmigen Substanzen.

Die Anlage besitzt eine Gehäuse 3, das zur Aufnahme der meisten Bestandteile der Anlage dient. Ferner hat die Anlage einen Ansatzbehälter 25 und einen Speicherbehälter 31 sowie entsprechende Rohrleitungen, Pumpen, Ventile, Instrumente etc., wobei der größte Teil dieser Bestandteile ebenfalls im Gehäuse 3 untergebracht ist.

Im Gehäuse 3 befindet sich eine kombinierte Dispergier- und Klassiereinheit 12, die ein stationäres Außengehäuse sowie eine vertikal im Außengehäuse angeordnete Schleudertrommel 11 aufweist. Die Schleudertrommel wird über einen Motor und eine senkrechte Welle angetrieben. Von oben ragt in die Schleudertrommel 11 hinein eine kombinierte Dispergier- und Reinigungsvorrichtung 8, die in die Trommel hinein und aus dieser wieder heraus bewegbar ist.

Zur Beschickung der Dispergier- und Klassiereinheit 12 mit zu klassierender pulverförmiger Substanz ist eine Beschickungseinheit vorgesehen, die einen Big-Bag 2 und eine Dosiervorrichtung 4 umfaßt. Der Big-Bag 2 kann mit Hilfe eines Hebezeuges 1 in die entsprechende Entleerungsposition gebracht, dort abgesetzt und angeschlossen werden. Die Entleerung des Big-Bags 2 kann nach dem Anschließen der Dosiervorrichtung 4 vollautomatisch erfolgen, wobei im vorliegenden Beispiel feinpulvriges Titandioxid kontinuierlich in die Dispergier- und Klassiereinheit 12 eingegeben wird.

In einem Ansatzbehälter 25 befindet sich Wasser, das mittels einer Pumpe 27 über eine Rohrleitung 35 in die Dispergier- und Klassiereinheit 12 gepumpt wird. Das in der Rohrleitung 35 angeordnete Ventil 26 ist dabei geöffnet. In dieser Phase befindet sich die Dispergiervorrichtung 8 innerhalb der Schleudertrommel 11 in Drehung, wobei die Messer in die Kammern ragen. Ferner rotiert die Schleudertrommel 11. Über eine Leitung 36 wird die in der Dispergier- und Klassiereinheit 12 gebildete Suspension aus der Einheit abgezogen und wieder in den Ansatzbehälter 25 eingeführt. Dabei befindet sich ein Rührer 37 im Ansatzbehälter in Betrieb. Die Flüssigkeit bzw. die gebildete Suspension wird somit zwischen Dispergier- und Klassiereinheit 12 und dem Ansatzbehälter 25 im Kreislauf geführt.

Wie vorstehend erwähnt, wird dabei der Big-Bag 2 kontinuierlich entleert und in die umgewälzte Flüssigkeit (Wasser) eindispergiert. Der Rührer 37 im Ansatzbehälter 25 rotiert dabei mit einer bestimmten Drehzahl. Die Schleudertrommel 11 arbeitet während des Eindispergierens mit einer reduzierten Drehzahl. Das Ventil 19 ist hierbei geschlossen, und die später erläuterte Überlaufschälvorrichtung 6 ist aus dem Trommelarbeitsraum herausgeschwenkt, während die Dispergiervorrichtung 8 eingeschwenkt ist. Das Ventil 17 ist geöffnet.

Die Antriebseinrichtung für den Rührer 37 ist mit 24 bezeichnet. Ein parallel zum Ventil 26 geschaltetes Ventil trägt die Bezeichnung 29, während eine parallel zur Pumpe 27 geschaltete Pumpe die Bezeichnung 28 trägt.

Wenn die umgewälzte zu klassierende Suspension die gewünschte Qualität erreicht hat, was über eine Prüfeinheit festgestellt wird, wie nachfolgend beschrieben, wird die Schleudertrommel 11 auf die vorgewählte Klassierdrehzahl eingestellt. Beim Erreichen dieser Drehzahl schwenkt die Überlaufschälvorrichtung 6 in den Trommelarbeitsraum ein. Das Ventil 19 für die klassierte Suspension öffnet. Das Ventil 16, dessen Funktion später erläutert wird, bleibt geschlossen, während das Ventil 17 ebenfalls offen ist.

Die sich im Ansatzbehälter 25 befindende zu klassierende Suspension wird mit Hilfe der Pumpe 28 über die Rohrleitung 35 bei geöffnetem Ventil 29 der Dispergier- und Klassiereinheit 12 zugeführt. Der Klassiervorgang läuft nun vollautomatisch, bis die vorgewählte Klassierzeit abgelaufen ist.

Während sich der Grobanteil (Grobagglomerate und Feststoffpartikel) in den Feststoff-Fangräumen der Schleudertrommel ansammelt, strömt die Suspension durch die einzelnen Klassierkammern und verläßt die Schleudertrommel 11 gebrauchsfertig im Bereich des oberen Trommelrandes über die Vorrichtung 6 und die Leitung 38 bei geöffnetem Ventil 22. Die klassierte Suspension wird dann unter Druck durch den Überwachungsfilter 5 geführt und gelangt über die Rohrleitung 40 bei geöffnetem Ventil 9 in den Speicherbehälter 31. Im Vorratsbehälter 31 befindet sich ein Rührer 41, der einen zugehörigen Antrieb 30 aufweist. Durch den Rührer 41 wird die gespeicherte Suspension in Bewegung gehalten. Die Abgabe der klassierten Suspension erfolgt mittels einstellbarer Pumpe 33 bei geöffnetem Ventil 32. Aus Sicherheitsgründen ist eine parallel geschaltete Pumpe vorgesehen.

Im Gehäuse 3 befinden sich des weiteren ein Speichertank 13 für die den Grobanteil enthaltende Suspension und eine Kugelmühle 15. Nach Beendigung der Klassierphase, wenn beispielsweise 50 Vol.-% der Feststoff-Fangräume mit Grobagglomeraten oder Feststoffpartikeln gefüllt sind, beginnt die Reinigungsphase. Hierzu wird das Ventil 19 geschlossen. Das Ventil 17 schließt ebenfalls und das Ventil 16 wird geöffnet. Die Dispergiervorrichtung 8, die als mechanische Reinigungsvorrichtung dient, wird in die Schleudertrommel eingefahren. Es wird kontinuierlich Reinigungsflüssigkeit zugegeben. Dabei wird so lange gearbeitet, bis die Feststoff-Fangräume gereinigt sind und die Messer der Dispergiervorrichtung 8 in der Nähe der Trommelwandung stehen. Das aufgelöste Sediment verläßt die Dispergier- und Klassiereinheit 12 als pumpfähige Suspension und wird im Speicherbehälter 13 aufgefangen.

Zum Abschluß wird die Trommel 11 zum Stillstand gebracht, so daß auch die Restflüssigkeit das System verlassen kann. Anschließend wird eine eingestellte Flüssigkeitsmenge zum Reinigen bei eingeschwenkten Dispergiermessern und drehender Trommel durch die Dispergier- und Klassiereinheit in den Ansatzbehälter 25 gefahren. Hierbei ist das Ventil 17 geöffnet, während das Ventil 16 geschlossen ist.

Das im Speicherbehälter 13 gesammelte redispergierte Sediment wird mit Hilfe einer Pumpe 14 der Mühle 15 (Kugelmühle) zugeführt. In ihr wird der in der Schleudertrommel abgetrennte Grobanteil auf die gewünschte Feinheit gemahlen. Die so erzeugte Feinsuspension wird dem Ansatzbehälter 25 zugeführt und beim nächsten Neuansatz wieder verwendet.

Im Gehäuse 3 befindet sich ferner eine Prüfeinheit 10, mit der vor Ort geprüft werden kann, ob beim Dispergieren und/oder beim Klassieren der entsprechende Qualitätsgrad erreicht ist. Dabei wird beim Dispergieren so lange im Kreislauf gefahren, bis der Grobfiltertest der Prüfeinheit bestanden ist. Hiernach kann mit dem Klassieren begonnen werden. Wenn der Feinfiltertest der Prüfeinheit bestanden ist, kann mit dem Abziehen der klassierten Suspension begonnen werden.

Die erfindungsgemäß ausgebildete Anlage stellt somit ein Höchstmaß an Kompaktheit, Flexibilität und Kontrollmöglichkeit (ohne Zeitverlust, ohne Behälterverunreinigung) zur Verfügung. Die Anlage kann vollautomatisch gefahren werden, und der Personalaufwand ist gering.

Ein wesentlicher Vorteil besteht auch darin, daß insbesondere bei feinpulvrigen Produkten durch den beim Dispergieren erzeugten Unterdruck Staub mit eingesaugt und dispergiert wird, so daß nur eine geringe Umweltbelastung entsteht.

## Patentansprüche

1. Anlage zum Naßklassieren von pulverförmigen Substanzen mit
einer Dispergiereinheit mit einer Dispergiervorrichtung (8),
einer Klassiereinheit,
einem Ansatzbehälter (25) für die Flüssigkeit zum Dispergieren,
einem Zuführsystem zwischen Ansatzbehälter (25) und Dispergiereinheit für die Dispergierflüssigkeit,
einem Abführsystem für den abgetrennten Grobanteil von der Klassiereinheit,
einem Speicherbehälter (31) für die klassierte Suspension und
einem Abführsystem für die klassierte Suspension von der Klassiereinheit zum Speicherbehälter (31),
**dadurch gekennzeichnet, daß**
Dispergiereinheit und Klassiereinheit als kombinierte Dispergier- und Klassiereinheit (12) ausgebildet sind, die eine Schleudertrommel (11) umfaßt,
eine Beschickungseinheit zur Einführung der pulverförmigen Substanz in die kombinierte Dispergier- und Klassiereinheit (12) vorgesehen ist,
der Ansatzbehälter (25) ferner zur Aufnahme der durch Dispergieren hergestellten, zu klassierenden Suspension dient und
ein Abführsystem zwischen der kombinierten Dispergierund Klassiereinheit (12) und dem Ansatzbehälter (25) für die zu klassierende Suspension vorgesehen ist.

2. Anlage nach Anspruch 1, **dadurch gekennzeichnet, daß** das Zu- und Abführsystem zwischen Ansatzbehälter (25) und Dispergier- und Klassiereinheit (12) eine Führung der Dispergierflüssigkeit und der zu klassierenden Suspension im Kreislauf ermöglicht.

3. Anlage nach Anspruch 1 oder 2, **dadurch gekennzeichnet, daß** sie einen in das Abführsystem für die klassierte Suspension eingeschalteten Überwachungsfilter (5) aufweist.

4. Anlage nach einem der vorangehenden Ansprüche, **dadurch gekennzeichnet, daß** sie eine Mahleinheit (15) für den abgetrennten Grobanteil aufweist.

5. Anlage nach Anspruch 4, **dadurch gekennzeichnet, daß** sie eine Einrichtung zur Rückführung des gemahlenen Grobanteils in den Ansatzbehälter (25) umfaßt.

6. Anlage nach einem der vorangehenden Ansprüche, **dadurch gekennzeichnet, daß** die Beschickungseinheit einen mittels Hebezeug (1) bedienbaren Big-Bag (2) aufweist.

7. Anlage nach einem der vorangehenden Ansprüche, **dadurch gekennzeichnet, daß** sie eine Prüfeinheit (10) für die Qualität der zu klassierenden und/oder klassierten Suspension aufweist.

8. Anlage nach einem der vorangehenden Ansprüche, **dadurch gekennzeichnet, daß** sie einen Zwischenbehälter zur Lagerung der klassierten Suspension vor dem Speicherbehälter aufweist.

9. Anlage nach einem der Ansprüche 4 bis 8, **dadurch gekennzeichnet, daß** die Dispergier- und Klassiereinheit (12), die Beschickungseinheit, die Mahleinheit (15), der Überwachungsfilter (5) und die Prüfeinheit (10) in einem gemeinsamen Gehäuse (3) untergebracht sind.

## Claims

1. An installation for wet classifying of powdery substances comprising
a dispersing unit with a dispersing device (8),
a classifying unit,
a preparation container (25) for the liquid for dispersing,
a supplying system between the preparation container (25) and the dispersing unit for the dispersing liquid,
a discharging system for the separated coarse portion of the classifying unit,
a storage container (31) for the classified suspension and
a discharging system for the classified suspension of the classifying unit to the storage container (31),
**characterized in that**
the dispersing unit and the classifying unit are formed as combined dispersing and classifying unit (12) which includes a centrifuging drum (11),
a feeding unit for introducing the powdery substance into the combined dispersing and classifying unit (12) is provided,
the preparation container (25) furthermore serves for the reception of the suspension which is to be classified and which has been produced by dispersing and
a discharging system between the combined dispersing and classifying unit (12) and the preparation container (25) for the suspension to be classified is provided.

2. The installation according to claim 1, **characterized in that** the supplying and discharging system between the preparation container (25) and the dispersing and classifying unit (12) enables to qircularly guide the dispersing liquid and the suspension to be classified.

3. The installation according to claim 1 or 2, **characterized in that** it includes a supervising filter (5) introduced into the discharging system for the classified suspension.

4. The installation according to one of teh preceding claims, **characterized in that** it includes a grinding unit (15) for the separated coarse portion.

5. The installation according to claim 4, **characterized in that** it includes means for recirculating the ground coarse portion into the preparation container (25).

6. The installation according to one of the preceding claims, **characterized in that** the feeding unit has a big-bag (2) adapted to be operated by means of lifting means (1).

7. The installation according to one of the preceding claims, **characterized in that** it includes an examination unit (10) for the quality of the suspension to be classified and/or the classified suspension.

8. The installation according to one of the preceding claims, **characterized in that** it comprises an intermediate container for storing the classified suspension prior to the storage container.

9. The installation according to one of the claims 4 to 8, **characterized in that** the dispersing and classifying unit (12), the feeding unit the grinding unit (15), the supervising filter (5) and the examination unit (10) are disposed in a common housing (3).

## Revendications

1. Installation de classification humide de substances en poudre, qui comprend :
une unité de dispersion dotée d'un dispositif de dispersion (8),
une unité de classification,
une cuve de préparation (25) pour le liquide à disperser,
un système d'amenée situé entre la cuve de préparation (25) et l'unité de dispersion du liquide à disperser,
un système d'évacuation de la fraction grossière de l'unité de classification,
une cuve de réserve (31) pour la suspension classifié et
un système pour évacuer la suspension classifiée depuis l'unité de classification jusqu'à la cuve de réserve (31),
**caractérisée en ce que**
l'unité de dispersion et l'unité de classification sont configurées comme unité combinée (12) de dispersion et de classification qui comprend un tambour d'essorage,
une unité d'alimentation est prévue dans l'unité combinée (12) de dispersion et de classification pour introduire la substance en poudre,
la cuve de préparation (25) sert de plus à recevoir la suspension à classifier qui a été préparée par dispersion,
un système d'évacuation de la suspension à classifier est prévu entre l'unité combinée (12) de dispersion et de classification et la cuve de préparation (25).

2. Installation selon la revendication 1, **caractérisée en ce que** le système d'amenée et le système d'évacuation permet de faire circuler en circuit fermé le liquide de dispersion et la suspension à classifier entre la cuve de préparation (25) et l'unité combinée (12) de dispersion et de classification.

3. Installation selon les revendications 1 ou 2, **caractérisée en ce qu'**elle présente un filtre de surveillance inséré dans le système d'évacuation de la suspension classifiée.

4. Installation selon l'une des revendications précédentes, **caractérisée en ce qu'**elle présente une unité de broyage (15) de la fraction grossière qui a été séparée.

5. Installation selon la revendication 4, **caractérisée en ce qu'**elle comprend un dispositif pour renvoyer la fraction grossière broyée dans la cuve de préparation.

6. Installation selon l'une des revendications précédentes, **caractérisée en ce que** l'unité d'alimentation présente un grand sac (2) qui peut être manutentionné à l'aide d'un outil de levage (1).

7. Installation selon l'une des revendications précédentes, **caractérisée en ce qu'**elle présente une unité (10) de vérification de la qualité de la suspension à classifier et/ou de la suspension classifiée.

8. Installation selon l'une des revendications précédentes, **caractérisée en ce qu'**elle présente une cuve intermédiaire qui entrepose la suspension classifiée en amont de la cuve de réserve.

9. Installation selon l'une des revendications 4 à 8, **caractérisée en ce que** l'unité combinée (12) de dispersion et de classification, l'unité d'alimentation, l'unité de broyage (15), l'unité de surveillance (10) et le filtre de surveillance (5) sont installés dans un caisson commun (3).
